# EUROPÄISCHE PATENTSCHRIFT

(11) **EP 0 634 541 B1**
(45) Veröffentlichungstag und Bekanntmachung des Hinweises auf die Patenterteilung: **26.11.1997**
(21) Anmeldenummer: 94107452.8
(22) Anmeldetag: 13.05.1994
(51) Int. Cl.: E04G 3/00

(54) **Fahrwerk**
Driving carriage
Chariot de roulement

(30) Priorität: 16.07.1993 DE 4323875
(43) Veröffentlichungstag der Anmeldung: 18.01.1995
(73) Patentinhaber: Matherly, Andrea, CH-8706 Meilen (CH)
(72) Erfinder: Matherly, John, Dr., CH-8706 Meilen (CH)
(74) Vertreter: Engelhardt, Guido, Dipl.-Ing.

(56) Entgegenhaltungen:
- FR-A- 1 387 059
- FR-A- 1 512 560
- US-A- 3 159 110
- US-A- 3 302 750

## Beschreibung

Die Erfindung bezieht sich auf ein Fahrwerk für einen Ausleger einer Gondel oder eines ähnlichen Aufnahme- oder Arbeitsgerätes, einen Kran oder dgl., das auf mindestens einer Führungsschiene mittels Laufrollen verfahrbar abgestützt ist, aus einem balkenförmig ausgebildeten Fahrwerksträger, an dem ein oder mehrere Ausleger befestigt sind, und zwei oder mehreren U- oder L-förmig gestalteten Bügel , die die Führungsschiene übergreifen, besteht, wobei die Bügel jeweils verdrehbar mit dem Fahrwerksträger verbunden und mit den Laufrollen versehen sind.

Ein Fahrwerk dieser Art ist durch die US-A-3 302 750 bekannt. Das Fahrwerk ist hierbei auf zwei parallel zueinander angeordneten Führungsschienen über jeweils drei Auflager abgestützt, deren Führungsrollen nicht nur auf der T-förmig gestalteten Führungsschiene aufliegen, sondern auch seitlich an deren horizontal verlaufenden Steg und zur Aufnahme der Kippkräfte an den beiden Unterseiten des Steges. Der Bauaufwand ist somit erheblich.

Eine ähnliche Fahrwerkausgestaltung ist durch die FR-A-1 512 560 bekannt. Der Ausleger ist bei diesem Fahrwerk mittels Rollen auf einer nahe einer Dachkante angeordneten Führungsschiene abgestützt, die Kippkräfte werden mittels eines hakenförmig ausgebildeten Bauteils von einer mit Abstand zu dieser angebrachten aufgestellten U-förmigen Schiene aufgenommen, die von dem hakenförmigen Bauteil umgriffen ist. Beim Verfahren des Auslegers sind somit mitunter hohe Reibungskräfte zu überwinden.

Aufgabe der Erfindung ist es somit, ein Fahrwerk der eingangs genannten Gattung derart auszugestalten, daß dieses nicht nur auf nur einer aufliegenden Führungsschiene verfahren werden kann und dabei zuverlässig abgestützt ist, sondern mit dem auch ohne Schwierigkeiten Kurvenfahrten ausgeführt werden können, ohne daß dabei die Laufrollen seitlich auf der Führungsschiene verschoben werden. Vielmehr soll erreicht werden, daß sich die Laufrollen selbsttätig auf den jeweiligen Verlauf der Führungsschiene ausrichten, so daß das Fahrwerk auch beim Durchfahren von Kurven mit kleinen Radien stets sicher durch die Führungsschiene geführt ist und ein seitliches Versetzen dabei nicht eintritt. Der dazu erforderliche Bauaufwand soll gering gehalten werden, dennoch soll stets ein störungsfreier Betrieb gewährleistet sein und es sollen auch hohe Kräfte von dem Fahrwerk aufgenommen und abgestützt werden können.

Bei einem Fahrwerk der vorgenannten Art wird dies gemäß der Erfindung dadurch erreicht, daß das Fahrwerk mittels der Laufrollen auf einer einzigen allen Bügeln gemeinsamen Führungsschiene abgestüzt ist und daß an den Bügeln auf einer Seite der Führungsschiene , vorzugsweise auf der dem Ausleger zugekehrten Seite, jeweils mit seitlichem Abstand zueinander angeordnete Führungssrollen und auf der gegenüberliegenden Seite eine mittig zu den Bügeln angeordnete Führungsrolle angebracht sind, die mit der Führungsschiene zusammenwirken.

Zweckmäßig ist es hierbhei, die Bügel jeweils mittels eines auf deren Oberseite vorgesehenen und vertikal abstehenden Gelenkbolzens vorzugsweise über Wälzlager in einer in den Fahrwerksträger angeordneten Bohrung verdrehbar zu lagern und die Führungsschiene als im Querschnitt Doppel-T- oder U-förmig gestaltete Schiene auszubilden, wobei die an den Bügeln angebrachten Laufrollen zwischen die vertikalen Schenkel der Führungsschiene eingreifen und durch diese geführt sind.

Angebracht ist es ferner, die Bügel mit an den Stirnflächen der Schenkel der Führungsschiene anliegenden Führungsrollen zu versehen.

Damit besonders hohe Kräfte aufgenommen und abgestützt werden können, ist bei einem an dem Fahrwerksträger angebrachten Ausleger dieser mittels einer oder mehreren Stützrollen auf einer parallel zu der Führungsschiene angeordneten Stützschiene verfahrbar abzustützen, es ist aber zu dem gleichen Zweck auch möglich, einen Schenkel des Bügels, vorzugsweise den dem Ausleger zugekehrten Schenkel, mit einer Verlängerung zu versehen, in deren Endbereich eine oder mehrere an einer parallel zu der Führungsschiene angeordneten Stützschiene anliegende Stützrollen angebracht sind.

Wird ein Fahrwerk gemäß der Erfindung ausgebildet, so ist es nicht nur möglich, die Führungsschiene unmittelbar z.B. auf der Dachfläche eines Gebäudes zu verlegen, sondern diese kann auch bogenförmig angeordnet werden. Durch die gelenkige Verbindung der Bügel mit dem Fahrwerksträger kann nämlich das Fahrwerk ohne weiteres auch Kurven mit kleinen Radien durchfahren, ohne daß seitliche Verschiebebewegungen der Laufrollen, durch die diese beschädigt werden können, auftreten. Die Bügel passen sich vielmehr selbsttätig dem Verlauf der Führungsschiene an, so daß stets eine sichere Führung des Fahrwerkes gegeben ist.

Der Bauaufwand, mittels dem dies zu bewerkstelligen ist, ist äußerst gering, da das Fahrwerk lediglich aus dem Fahrwerksträger und zwei oder mehreren an diesem angelenkten Bügeln zusammengesestzt ist. Dennoch können, da die Bügel mittels der Laufrollen die Führungsschiene gewissermaßen hintergreifen, auch hohe Kippkräfte aufgenommen werden, ein zuverlässiger und störungsfreier Betrieb über einen langen Zeitraum ist demnach gewährleistet.

In der Zeichnung ist ein Ausführungsbeispiel eines gemäß der Erfindung ausgebildeten Fahrwerkes dargestellt, das nachfolgend im einzelnen erläuter ist. Hierbei zeigt:
- Figur 1: ein auf einer Führungsschiene abgestütztes mit einem Ausleger für eine Gondel versehenes Fahrwerk, in einer Seitenansicht,
- Figur 2: das Fahrwerk nach Figur 1 in Vorderansicht und teilweise im Schnitt,
- Figur 3: das Fahrwerk nach Figur 1 in Draufsicht und
- Figuren 4 und 5: Ausführungsvarianten des Fahrwerkes nach Figur 1, jeweils in einer Seitenansicht.

Das in Figur 1 dargestellte und mit 1 bezeichnete Fahrwerk dient zum seitlichen Versetzen einer Gondel 6, die an der Frontseite eines Gebäudes 2 vorgesehen und mit Hilfe eines zweiarmigen Auslegers 5 gehalten ist. Das Fahrwerk 1 ist hierbei auf einer auf der Dachfläche 3 des Gebäudes 2 angeordneten Führungsschiene 4 abgestützt und durch ein Hub- und Zugseil 7, das über an dem Ausleger 5 angebrachte Seilrollen 8 und 9 geführt ist, seitlich verfahrbar. Mit Hilfe des Hub- und Zugseils 7 kann die Gondel 6, die Personen, um z. B. Reinigungsarbeiten an der Fassade des Gebäudes 2 vornehmen zu können, aufnehmen kann, auch in der Höhe verstellt werden.

Das Fahrwerk 1 ist aus einem Fahrwerkträger 21, der in Form eines Balkens 22 oder einer Platte ausgebildet ist, und zwei an diesen gelenkig angebrachten Bügeln 31 zusammengesetzt. Die U-förmig gestalteten Bügel 31 weisen einen Steg 32 sowie zwei von diesem abstehende Schenkel 33 und 34 auf, die die Führungsschiene 4 übergreifen. Als Führungsschiene 4 ist bei dem Ausführungsbeispiel nach den Figuren 1 bis 3 eine im Querschnitt Doppel-T-förmige Schiene 11 vorgesehen, zwischen deren von einem Mittelsteg 12 abstehenden Schenkeln 13 und 14 Laufrollen 36 und 37 eingreifen, die drehbar auf in die Schenkel 33 bzw. 34 der Bügel 31 eingesetzte Bolzen 38 bzw. 39 gelagert und somit durch die Schenkel 13 und 14 geführt sind.

Die Bügel 31 sind gelenkig mit dem Fahrwerksträger 21 verbunden, so daß das Fahrwerk 1 sich selbsttätig dem Verlauf der unmittelbar auf der Dachfläche 3 des Gebäudes angebrachten Führungsschiene 4 anpaßt und somit auch Kurven mit kleinen Radien sicher zu durchfahren sind. Dazu ist an den Stegen 32 der Bügel 31 jeweils ein nach oben abstehender Gelenkbolzen 35 vorgesehen, die in in die Platte 22 des Fahrwerksträgers 21 eingearbeitete Bohrungen 23 eingreifen und in diesen mittels Wälzlager 24 verdrehbar gelagert sind. Des weiteren sind an den Schenkeln 33 und 34 der Bügel 31 mittels Halter 43 und Lagerbolzen 44 abgestützte Führungsrollen 40 und 41 bzw. 42 vorgesehen, die an den Stirnflächen des Schenkels 14 der Schiene 11 anliegen. Auf diese Weise ist bei einer Dreipunktabstützung der Bügel 31 deren selbsttätiges Verschwenken gegenüber dem Fahrwerksträger 21 gewährleistet. Und da das Fahrwerk 1 mittels der an den Bügeln 31 angebrachten Laufrollen 36 und 37 die ortsfest angeordnete Führungsschiene 4 gewissermaßen hintergreift, können auch hohe von der Gondel 6 ausgehende Zugkräfte abgestützt werden.

Bei der Ausführungsvariante des Fahrwerkes 1' nach Figur 4 sind die beiden an dem Fahrwerksträger 21 angebrachten Arme des Auslegers 5' zusätzlich auf einer U-förmigen Stützschiene 15 abgestützt, die ebenfalls auf der Dachfläche 3 des Gebäudes 2 parallel zu der ebenfalls im Querschnitt U-förmig gestalteten für das Fahrwerk 1' vorgesehenen Schiene 11' verlaufend angeordnet ist.

Dazu sind an den Armen des Auslegern 5' mittels Lagern 18 auf Bolzen 19 drehbar gelagerte Rollen 17 vorgesehen, die sich auf der Stützschiene 15 abwälzen.

Die gelenkig mit dem Fahrwerksträger 21 über Gelenkbolzen 35 verbundenen Bügel 31' sind bei diesem Ausführungsbeispiel winkelförmig gestaltet. Die an dem Schenkel 33' angebrachte Laufrolle 36' greift hierbei wiederum zwischen die beiden von dem Mittelsteg 12' abstehenden Schenkel 13' und 14' der Schiene 11' ein, die Führungsrollen 40, 41 und 42 liegen an der Stirnfläche des oberen Schenkels 14' und dem Mittelsteg 12' an. Mittels des unteren Schenkels 13' ist die Schiene 11' auf der Dachfläche 3 befestigt.

Gemäß Figur 5 ist zur zusätzlichen Abstützung des Fahrwerkes 1'' an den Schenkeln 33' der Bügel 31' jeweils eine Verlängerung 45 vorgesehen, in deren Endbereichen eine oder mehrere Stützrollen 46 angeordnet sind. Des weiteren ist in die Stirnwand des Gebäudes 2 eine parallel zu der Führungsschiene 11' angeordnete Stützschiene 19 eingelassen, an der die Stützrollen 46 anliegen. Auf diese Weise sind ebenfalls hohe Kräfte abzustützen.

## Patentansprüche

1. Fahrwerk (1) für einen Ausleger (5) einer Gondel (6) oder eines ähnlichen Aufnahme- oder Arbeitsgerätes, einen Kran oder dgl., das auf mindestens einer Führungsschiene (4) mittels Laufrollen (36, 37) verfahrbar abgestützt ist, aus einem balkenförmig ausgebildeten Fahrwerksträger (21), an dem ein oder mehrere Ausleger (5) befestigt sind, und zwei oder mehreren U- oder L-förmig gestalteten Bügel (31), die die Führungsschiene (4) übergreifen, besteht, wobei die Bügel (31) jeweils verdrehbar mit dem Fahrwerksträger (21) verbunden und mit den Laufrollen (36, 37) versehen sind,
**dadurch gekennzeichnet,**
daß das Fahrwerk (1) mittels der Laufrollen (36, 37) auf einer einzigen allen Bügeln (31) gemeinsamen Führungsschiene (4) abgestüzt ist und daß an den Bügeln (31) auf einer Seite der Führungsschiene (4), vorzugsweise auf der dem Ausleger (5) zugekehrten Seite, jeweils mit seitlichem Abstand zueinander angeordnete Führungssrollen (40, 41) und auf der gegenüberliegenden Seite eine mittig zu den Bügeln (31) angeordnete Führungsrolle (42) angebracht sind, die mit der Führungsschiene (4) zusammenwirken.

2. Fahrwerk nach Anspruch 1,
**dadurch gekennzeichnet,**
daß die Bügel (31) jeweils mittels eines auf deren Oberseite vorgesehenen und vertikal abstehenden Gelenkbolzens (35) vorzugsweise über Wälzlager (24) in einer in den Fahrwerksträger (21) angeordneten Bohrung (23) verdrehbar gelagert sind.

3. Fahrwerk nach Anspruch 1 oder 2,
**dadurch gekennzeichnet,**
daß die Führungsschiene (4) als im Querschnitt Doppel-T- oder U-förmig gestaltete Schiene (11, 11') ausgebildet ist und daß die an den Bügeln (31) angebrachten Laufrollen (36, 37) zwischen die vertikalen Schenkel (13, 14, 13', 14') der Führungsschiene (4) eingreifen und durch diese geführt sind.

4. Fahrwerk nach einem oder mehreren der
Ansprüche 1 bis 3,
**dadurch gekennzeichnet,**
daß die Bügel (31) mit an den Stirnflächen der Schenkel (13, 14) der Führungsschiene (4) anliegenden Führungsrollen (40, 41, 42) versehen sind.

5. Fahrwerk nach einem oder mehreren der
Ansprüche 1 bis 4,
**dadurch gekennzeichnet,**
daß bei einem an dem Fahrwerksträger (21) angebrachten Ausleger (5') dieser mittels einer oder mehreren Stützrollen (17) auf einer parallel zu der Führungsschiene (4) angeordneten Stützschiene (15) verfahrbar abgesützt ist.

6. Fahrwerk nach einem oder mehreren der
Ansprüche 1 bis 5,
**dadurch gekennzeichnet,**
daß einer der Schenkel (33') der Bügel (31'), vorzugsweise der dem Ausleger (5) zugekehrte Schenkel (33'), mit einer Verlängerung (45) versehen ist, in deren Endbereich eine oder mehrere an einer parallel zu der Führungsschiene (4) angeordneten Stützschiene (19) anliegende Stützrollen (46) angebracht sind.

## Claims

1. Driving carriage (1) for a jib (5) of a gondola (6) or a similar holding or working apparatus, a crane or similar, which is supported using track rollers (36, 37) and can be moved along at least one guide rail (4), comprising a beam-shaped driving carriage carrier (21) to which one or more jibs (5) are attached, and further comprising two or more U or L-shaped frames (31) overreaching the guide rail (4), in which each of the frames (31) can be rotated, are connected to the driving carriage carrier (21) and are provided with the track rollers (36, 37),
**characterised in that,**
the driving carriage (1) is supported by the track rollers (36, 37) on a single guide rail (4) common to all frames (31) and that guide rollers (40, 41) spaced at lateral intervals from one another are attached to the frames (31) on one side of the guide rail (4), preferably on the side facing the jib (5), whilst guide rollers (42) which act in conjunction with the guide rail (4) are attached on the opposite side and positioned centrally in relation to the frames (31).

2. The driving carriage in accordance with claim 1,
**characterised in that,**
each of the frames (31) are rotatably mounted on an articulated pin (35) provided on their top sides with a vertical clearance, with the mounting preferably being effected by means of anti-friction bearings (24) in a bore (23) in the driving carriage carrier (21).

3. The driving carriage in accordance with claim 1 or 2,
**characterised in that,**
the guide rail (4) is formed as a rail (11, 11') with a double-T or U-shaped cross-section, and that the track rollers (36, 37) attached to the frames (31) engage between and are thereby guided by the vertical legs (13, 14, 13', 14') of the guide rail (4).

4. The driving carriage in accordance with one or more of claims 1 to 3,
**characterised in that,**
the frames (31) are provided with guide rollers (40, 41, 42) which make contact with the ends of the legs (13, 14) of the guide rail (4).

5. The driving carriage in accordance with one or more of claims 1 to 4,
**characterised in that**,
in a jib (5') attached to a driving carriage carrier (21), the jib (5') is supported by and can be moved along a support rail (15) running parallel to the guide rail (4) by means of one or more support rollers (17).

6. The driving carriage in accordance with one or more of claims 1 to 5,
**characterised in that,**
one of the legs (33') of the frames (31'), preferably the leg (33') facing the jib (5), is provided with an extension (45) at the extremity of which one or more support rollers (46) are attached, with the support rollers (46) making contact with a support rail (19) arranged in parallel to the guide rail (4).

## Revendications

1. Chariot (1) pour un bras (5) d'une nacelle (6), ou d'un appareil de réception ou de travail, d'une grue ou d'un dispositif similaire qui, moyennant des galets (36, 37), s'appuie de manière déplaçable sur au moins une glissière de guidage (4) et qui consiste d'un support de chariot (21) sous la forme d'une poutre sur laquelle sont fixés un ou plusieurs bras (5), et de deux ou de plusieurs étriers (31) en forme de U ou de L passant par dessus les glissières (4), les étriers (31) étant liés respectivement orientables avec le support de chariot (21) et munis de galets (36, 37),
caractérisé en ce que
moyennant les galets (36, 37), le chariot (1) s'appuie sur une glissière commune à tous les étriers (31) et que sur les étriers (31), sur un côté des glissières (4), de préférence sur le côté donnant sur le bras (5), il est prévu des galets de guidage (40, 41) disposés a une certaine distance entre eux, et que sur le côté opposé, il est monté un galet (42) centré par rapport aux étriers (31) et collaborant avec la glissière (4).

2. Chariot d'après la revendication 1,
caractérisé en ce que
moyennant un boulon articulé (35) prévu sur le dessus et saillant verticalement, les étriers (31) sont logés en rotation, de préférence à l'aide de roulements à rouleaux (24), dans un alésage (23) prévu dans le support de chariot (21).

3. Chariot d'après la revendication 1 ou 2,
caractérisé en ce que
la glissière (4) est conçue sous la forme d'une glissière (11, 11') à section en double T ou en U, et que les galets (36, 37) prévus sur les étriers (31) s'engrènent entre les bras verticaux (13, 14, 13', 14') de la glissière (4) par lesquelles ils sont guidés.

4. Chariot d'après une ou plusieurs des revendications 1 à 3,
caractérisé en ce que
les étriers (31) sont munis de galets de guidage (40, 41, 42) portant sur les faces frontales des jambes (13, 14) de la glissière de guidage (4).

5. Chariot d'après une ou plusieurs des revendications 1 à 4,
caractérisé en ce que
dans le cas d'un bras (5') prévu sur le support de chariot (21), celui-ci s'appuie au moyen d'un ou de plusieurs galets d'appui (17) sur une glissière d'appui (15) parallèle à la glissière de guidage (4).

6. Chariot d'après une ou plusieurs des revendications 1 à 5,
caractérisé en ce que
l'une des jambes (33') de l'étrier (31'), de préférence la jambe (33') donnant sur le bras (5), est munie d'une rallonge (45), l'extrémité de laquelle comprend un ou plusieurs galets d'appui (46) portant sur une glissière d'appui (19) parallèle à la glissière de guidage (4).
